# EUROPÄISCHE PATENTSCHRIFT

(11) **EP 1 629 441 B1**
(45) Veröffentlichungstag und Bekanntmachung des Hinweises auf die Patenterteilung: **09.11.2011**
(21) Anmeldenummer: 04739296.4
(22) Anmeldetag: 21.05.2004
(51) Int. Cl.: G07D 7/18

(54) **VORRICHTUNG ZUR PRÜFUNG VON BANKNOTEN**
DEVICE FOR CHECKING BANKNOTES
DISPOSITIF DE VERIFICATION DE BILLETS DE BANQUE

(30) Priorität: 23.05.2003 DE 10323409
(43) Veröffentlichungstag der Anmeldung: 01.03.2006
(73) Patentinhaber: Giesecke & Devrient GmbH, 81677 München (DE)
(72) Erfinder: WUNDERER, Bernd, 80805 München (DE); HOLL, Norbert, 82110 Germering (DE)
(86) Internationale Anmeldenummer: PCT/EP2004/005514
(87) Internationale Veröffentlichungsnummer: WO 2004/104948

(56) Entgegenhaltungen:
- EP-A- 1 081 660
- DE-A- 19 840 482
- GB-A- 2 093 179
- US-A- 5 436 716

## Beschreibung

Die Erfindung betrifft eine Vorrichtung zur Prüfung von Banknoten, mit einem zeilenförmigen Sensor und einer zeilenförmigen Lichtquelle, bei der die Banknoten für die Prüfung zwischen dem Sensor und der Lichtquelle an diesen vorbei bewegt werden, wobei der Sensor durch die Banknoten transmittiertes Licht der Lichtquelle erfasst.

Derartige Vorrichtungen sind beispielsweise aus der DE 198 40 482 A 1 bekannt und werden üblicher Weise als Transmissionssensoren bezeichnet, da durch die zu prüfenden Banknoten transmittiertes Licht einer Lichtquelle von einem Sensor erfasst und ausgewertet wird. Dabei kann zwischen einer Hellfeld- und einer Dunkelfeld-Messung unterschieden werden, je nachdem, ob die Beleuchtung so angeordnet ist, dass das Licht aus der Quelle auf den Detektor trifft (Hellfeld) oder nicht (Dunkelfeld). Bei der DunkelfeldBeleuchtung erfasst der Detektor nur von der Banknote gestreutes, d.h. in seiner Richtung verändertes, Licht.

Die bekannten Hellfeld-Vorrichtungen, wie z. B. in GB 2 093179 A beschrieben, werden häufig dazu verwendet, das Format von Banknoten und/oder Beschädigungen, z. B. Risse oder Löcher, durch Schattenwurf in den Banknoten zu erkennen. Dazu ist einerseits der helle Hintergrund unerläßlich, um z. B. die Beschädigungen von Bereichen mit dunkler Bedruckung sicher unterscheiden zu können. Andererseits soll der Schatten selbst möglichst dunkel sein. Insbesondere zur Erkennung kleiner Defekte (wie Nadellöcher oder nur schwach geöffnetet Risse) oder von lasererzeugten Perforationen mit Durchmessern der Größenordnung 0,05 mm muss der Kontrast der Banknoten zum Hintergrund möglichst hoch sein. Dies muss auch für Bereiche mit maximaler Transmission gelten, also z. B. Bereiche ohne Bedruckung oder sogar für transparente Bereiche wie Durchsichtregister auf Banknoten mit Kuststoff-Substrat.

Weiterhin ist in den üblichen Banknotenbearbeitungssystemen die Transportebene der Banknoten nur ungenau definiert; die Banknoten können um eine Soll-Ebene herum flattern, wodurch sich die Schnittweiten zu einer Beleuchtungs- und Abbildungsoptik ändern. Damit dieses Flatten nicht zu Intensitäts- und Maßstabsschwankungen führt, müssen beide Optiken genügend telezentrisch ausgelegt sein, d.h. sie dürfen nur Lichtstahlen verwenden, die nur wenige Grad von den Parallelen zur optischen Achse abweichen.

Bei den bekannten Vorrichtungen für die Prüfung von Banknoten im Hellfeld wird für den Hintergrund in der Regel eine Zeile von Chip-LEDs oder eine hinterleuchtete Fläche verwendet. Dadurch wird der Kontrast auf einen niedrigeren Wert eingestellt, als er bei optimaler Beleuchtung erreicht werden kann, weil auch Lichtstrahlen die Banknote beleuchten, welche aufgrund ihrer Richtung zur optischen Achse zwar zum Streulicht, aber nicht zum Hintergrund beitragen können.

Es ist daher die Aufgabe der vorliegenden Erfindung, eine Vorrichtung zur Prüfung von Banknoten mit einem zeilenförmigen Sensor und einer zeilenförmigen Lichtquelle anzugeben, bei der die Banknoten für die Prüfung zwischen dem Sensor und der Lichtquelle an diesen vorbei bewegt werden, wobei der Sensor durch die Banknoten transmittiertes Licht der Lichtquelle erfasst, die mit einer Lichtquelle mit möglichst geringer Lichtstärke auskommt, den Kontrast zwischen dem hellen Hintergrund und dem durch Streuung transmittierten Licht maximiert. Zusätzlich sollen nur kleine Maßstabsschwankungen beim Flattern der Banknoten zugelassen werden.

Diese Aufgabe wird durch eine Vorrichtung mit den in Anspruch 1 angegebenen Merkmalen gelöst.

Die Erfindung geht dabei von einer Vorrichtung zur Prüfung von Banknoten mit einem zeilenförmigen Sensor und einer zeilenförmigen Lichtquelle aus, bei der die Banknoten für die Prüfung zwischen dem Sensor und der Lichtquelle an diesen vorbei bewegt werden, wobei der Sensor durch die Banknoten transmittiertes Licht der Lichtquelle erfasst, bei welcher der zeilenförmige Sensor und die zeilenförmige Lichtquelle jeweils eine Apertur derart aufweisen, dass die Apertur der Lichtquelle gleich oder kleiner der Apertur des Sensors ist, wobei beide Aperturen genügend klein sind. Die Lichtquelle enthält einen Ulbricht-Zylinder, der die zylindrische Ausführung der bekannten Ulbricht-Kugel ist und einen sich in Richtung des Lichtaustritts erweiternden Kanal mit geneigten, verspiegelten Wänden aufweist.

Die erfindungsgemäße Vorrichtung weist den Vorteil auf, dass durch die Anpassung der Apertur von Lichtquelle und Sensor alle Lichtstrahlen aus der Quelle, welche den vom Detektor erfassten Bereich der Banknote beleuchten, bei Abwesenheit einer Banknote den Detektor erreichen. Daher kann die Lichtstärke der Lichtquelle so gering gewählt werden, dass die Beleuchtungsstärke in der Ebene der Banknote nicht größer sein muß, als es für die Vollaussteuerung des Sensors bei Abwesenheit einer Banknote zwischen Lichtquelle und Sensor erforderlich ist. Dadurch ist nur eine geringe Lichtstärke der Lichtquelle erforderlich, wodurch die auftretende Verlustleistung stark verringert werden kann. Durch die Verwendung des Ulbricht-Zylinders wird zudem eine homogene, zeilenförmige Beleuchtung mit vorgegebener Apertur ermöglicht.

Zusätzlich wird durch die angepasste Apertur der Beleuchtung erreicht, dass das von den zu prüfenden Banknoten gestreute Licht minimiert wird, wodurch ein hoher Kontrast erreicht wird. Dieser Kontrast (hier definiert als Quotient des Signals ohne Banknote zum Signal mit Banknote) ist bei einer 1:1-Abbildung und idealer Streuung in der Banknote gemäß dem Lambert'schen Gesetz (in eine im Halbraum kugelförmige Charakteristik) annähernd gleich dem Quotienten aus dem 16-fachen der die Apertur bestimmenden Blendenzahl K (dereren Kehrwert Öffnungsverhältnis genannt wird) und dem Transmissionskoeffizienten T (stets kleiner 1) der Banknote.

Haben also Beleuchtung und Abbildung jeweils eine Apertur, welche der Blendenzahl K = 2 entspricht, so ist der maximal erreichbare Kontrast bei Lambert-Streuung annähernd das 64-fache des reziproken Transmissionskoeffizienten 1 / T; bei einer Blendenzahl 4 ist es bereits das 256-fache.

In einer Ausgestaltung weist die Vorrichtung gleichartige SELFOC^{®}-Linsen mit gleichartigen Abbildungseigenschaften jeweils vor Lichtquelle und Sensor auf. Diese bestehen aus einer parallelen Anordnung von Lichtleiter-Stablinsen kleinen Durchmessers mit aufrechter 1:1-Abbildung. Für die Abbildung eines zeilenförmigen Objekts ist die Anordnung im wesentlichen linear in Zeilenrichtung mit einer oder mehreren Reihen senkrecht dazu. Die von den einzelnen Stablinsen erzeugten Bilder überlagern sich zu einem zeilenförmigen Bild. Die Apertur der einzelnen Stablinse bestimmt die Apertur im gesamten Bild. Je kleiner die Apertur ist (typisch sind für die beschriebene Anwendung Blendenzahlen zwischen 2 und 5), um so größer wird der Kontrast und umso mehr nähern sich auch Beleuchtungs- und Abbildungsstrahlengänge dem Ideal des telezentrischen Strahlengangs an, umso geringer werden also auch Maßstabsänderungen durch das Banknoten-Flattern.

Die Verwendung von preiswerten SELFOC^{®}-Linsen macht einen näherungsweise telezentrischen Strahlengang überhaupt erst in kompakter Bauform möglich und zu wesentlich geringeren Kosten realisierbar. Herkömmliche telezentrische Objektive sind sehr groß in ihrer Bauform. Insbesondere muss ihr Durchmesser gleich der größten zu erfassenden Dimension sein, das wären für den zu erfassendenn Spalt ca.100 mm. Von derselben Größenordnung muss dann auch deren Brennweite sein; die Baulänge beträgt davon meist noch das Drei- bis Vierfache.

Die Ausgestaltung weist weiterhin den Vorteil auf, dass die Vorrichtung wegen der geringen Ausdehnung der SELFOC^{®}-Linsen in Richtung des Transports der zu prüfenden Banknoten leicht in ein Transportsystem einer Banknotenbearbeitungsmaschine integriert werden kann. Insbesondere erlaubt die geringe Ausdehnung auch eine Ausgestaltung als Freiflugstrecke, d. h. das Transportsystem reicht nur bis an die vordere und hintere Begrenzung der Vorrichtung heran, während das Transportsystem nicht in den Bereich der Vorrichtung hinein reicht, wodurch die Banknoten ohne Abdeckung durch das Transportsystem vollständig geprüft werden können.

Weitere Vorteile der vorliegenden Erfindung werden nachfolgend anhand der beigefügten Figur näher erläutert und beschrieben.

Die einzige Figur zeigt den prinzipiellen Aufbau einer Vorrichtung 1 zur Prüfung von Banknoten BN in einer Ansicht in Transportrichtung der zu prüfenden Banknoten und einer Ansicht von der Seite.

Die Vorrichtung 1 zur Prüfung von Banknoten BN weist eine zeilenförmige Lichtquelle 2, 3, 4 und einen zeilenförmigen Sensor 5, 6, 7 auf. Der zeilenförmige Sensor 5, 6, 7 kann von einem zeilenförmigen Träger 7 mit Fotodioden 6 oder auch von einem zeilenförmigen CCD- oder CMOS-Array gebildet werden. Mit marktüblichen Bauteilen können damit ohne weiteres Auflösungen von 0,1 mm erreicht werden. Zeilenförmige Lichtquelle 2, 3, 4 und zeilenförmiger Sensor 5, 4, 6 weisen Ausdehnungen auf, die mindestens der Abmessung der größten zu untersuchenden Banknote entsprechen. Vorteilhaft werden die Ausdehnungen jedoch größer als die Abmessung der größten zu untersuchenden Banknote gewählt, um die Ränder der Banknote auch bei Schwankungen ihrer Lage relativ zum Sensor zu erfassen. Abhängig vom Transport der zu prüfenden Banknoten ist unter Abmessung der Banknote entweder deren Länge oder Breite zu verstehen.

Zeilenförmige Lichtquelle 2, 3, 4 und zeilenförmiger Sensor 5, 6, 7 weisen jeweils eine Apertur (mit 9 ist je ein Lichtbündel in den beiden gezeigten Schnittebenen bezeichnet) auf, die derart gestaltet sind, dass die Apertur der Lichtquelle 2, 3, 4 gleich oder kleiner der Apertur des Sensors 5, 6, 7 ist. Die Aperturen von Lichtquelle 2, 3, 4 und Sensor 5, 6, 7 können von jeweils einem abbildenden System 4 der Lichtquelle 2, 3, 4 und einem abbildenden System 5 des Sensors 5, 6, 7 gebildet werden. Insbesondere können die abbildenden Systeme 4 und 5 gleichartig aufgebaut sein, mit gleichartigen Abbildungseigenschaften. Die abbildenden Systeme 4 und 5 können von Linsen gebildet werden. Besonders geeignet für die Linsen 4 und 5 sind Linsenarrays, d. h. linear angeordnete Gradientenlinsen, welche eine 1:1-Abbildung erzeugen und nur Strahlen eines kleinen Winkelbereichs erfassen. Derartige, linear angeordnete Gradientenlinsen sind unter der Bezeichnung SELFOC^{®} bekannt. Linear angeordnete Gradientenlinsen weisen zudem den Vorteil auf, dass sie in Richtung des Transports der zu prüfenden Banknoten nur eine geringe Ausdehnung aufweisen, z. B. 2 mm. Dies erlaubt den Einbau der Vorrichtung 1 in das Transportsystem einer Banknotenbearbeitungsmaschine mit sogenannter Freiflugstrecke, d. h. im Bereich der Vorrichtung 1 befinden sich keine Teile des Transportsystems, weshalb die Flächen der zu prüfenden Banknoten vollständig von der Vorrichtung 1 bzw. dem Sensor 5, 6, 7 erfasst werden können.

Weiterhin können in Kombination mit den abbildenden Systemen 4 und/ oder 5 nicht dargestellte Blenden verwendet werden, zu einer weiteren Einstellung der jeweils gewünschten Apertur.

Die zeilenförmige Lichtquelle 2, 3, 4 sendet vorwiegend homogenes Licht aus. Vorteilhaft wird die Lichtquelle 2, 3, 4 dazu von einem Ulbricht-Zylinder 2 mit Leuchtmitteln 3 gebildet, z. B. LEDs oder Laserdioden. Der Ulbricht-Zylinder 2 erzeugt über das abbildende System 4 eine homogen beleuchtete Fläche in der Ebene der zu prüfenden Banknoten, wobei die Leuchtfläche von der Rückwand des Ulbricht-Zylinders 2 gebildet wird. Die Homogenisierung des Lichts wird durch mehrfache Streureflexion an den Wänden des Ulbricht-Zylinders 2 und die unscharfe Abbildung der Rückwand durch das abbildende System 4, welches seinen Fokus etwa in der Mitte des Ulbricht-Zylinders 2 hat, erreicht. Bei einer Länge von 100 mm, einem Zylinderradius von 10 mm und einer Auskoppel-Spaltbreite von 1 mm kann ein Wirkungsgrad von ca. 15 % für das ausgekoppelte Licht erreicht werden. Durch Anschließen eines ein Richtung auf das abbildende System 4 sich von beispielsweise 1 auf 2 mm erweiternden Kanals 8 mit etwa 30° geneigten, spiegelnden Wänden unmittelbar an die Zylinderwand, kann der Wirkungsgrad der Auskopplung etwa verdoppelt werden und somit die Leistung der Leuchtmittel 3 entsprechend verringert werden.

Als weitere Mittel zur Verbesserung des Auskoppelgrades können Prismenfolien und/ oder oder reflektierende Polarisatoren (VIKUITI™ von 3M) in den Auskoppelspalt des Ulbricht-Zylinders 2 eingebracht werden. Diese wurden für die Lichtkonzentration in den nutzbaren Blickwinkel und verlustarme Polarisation bei LCD-Displays entwickelt. Die Detektion von polarisiertem Licht mit einem parallelen Polarisator auf der Seite des Sensors 5, 6, 7 ergibt außerdem eine weitere Erhöhung des Kontrasts um den Faktor 2, da die Streuung die Polarisation aufhebt und damit das Signal halbiert.

Werden die Leuchtmittel 3, wie dargestellt, an den Enden des Ulbricht-Zylinders 2 angebracht, ergibt sich wegen kontinuierlicher Auskoppelverluste in Längsrichtung ein Abfall zur Mitte hin. Die Inhomogenität wird um so größer, je kleiner der diffuse Reflexionskoeffizient der Wand des Ulbricht-Zylinders 2 ist. Bei vorgegebenem Reflexionskoeffizient erhält man eine homogenere Auskopplung, wenn man die Wand partiell in Bereichen reflektierend gestaltet, die nicht direkt von dem abbildenden System 4 erfasst werden können.

Eine andere Möglichkeit zur Homogenisierung besteht darin, mehrere Leuchtmittel 3 seitlich in den Ulbricht-Zylinder 2 hineinragen zu lassen. In diesem Fall ist es ist es vorteilhaft, die Leuchtmittel ein Stück von den Enden entfernt (z.B. bei ca. 1/4 und 3/4 der Länge) anzubringen.

Besonders vorteilhaft wird die Vorrichtung 1 zur Prüfung von Banknoten BN dazu verwendet, das Format der zu prüfenden Banknoten BN und/ oder Beschädigungen, wie z. B. Risse oder Löcher, zu ermitteln, wozu die Verarbeitung eines durch den Sensor 5, 6, 7 aus dem Signal mit Hilfe einer geeigneten Schwelle erzeugten binären Signals ausreicht, das wegen des beschriebenen großen Kontrasts besonders mit hoher Genauigkeit bereits kleine Löcher und Risse detektieren kann. Insbesondere können auch die eingangs erwähnten kleinen Defekte, sogenannte Mikrolöcher und Mikrorisse, detektiert werden, die z. B. durch Nadelstiche bzw. Laserperforation usw. entstehen.

Ebenso vorteilhaft wird die Vorrichtung 1 zur Prüfung von Banknoten BN dazu verwendet, Bereiche mit maximaler Transmission zu prüfen, also z. B. Bereiche ohne Bedruckung oder transparente Bereiche, wie Durchsichtregister auf Banknoten mit Kuststoff-Substrat. Innerhalb dieser Bereiche ist es sogar möglich Beschädigungen wie Risse und/ oder Löcher zu erkennen, auch die oben erwähnten kleinen Beschädigungen, die Mir krolöcher bzw. Mikrorisse.

Die Erkennung von Beschädigungen kann verbessert werden, wenn Mittel für die Öffnung der Beschädigungen, wie Risse und/ oder Löcher, bei der Überprüfung durch die Vorrichtung 1 verwendet werden. Dies kann beispielsweise durch Preßluft geschehen, die gegen die Oberfläche der Banknote BN gerichtet ist. Ebenso kann die Banknote BN durch mechanische Mittel gewalkt oder gebogen werden, so daß die Beschädigungen deutlich zu erkennen sind. Besonders bei den genannten Mir kolöchern bzw. Mikrorissen, wird die Erkennung deutlich verbessert, wenn die beschriebenen aktiven Maßnahmen zur Öffnung der Beschädigungen vorgenommen werden.

Eine weitere Verbesserung der Verarbeitung der Signale des Sensors 5, 6, 7 kann erreicht werden, wenn die vom Sensor 5, 6, 7 erzeugten Signale derart erzeugt und/oder verarbeitet werden, daß sie mehrere Abstufungen aufweisen, d. h. die Signale werden als Graustufensignale erzeugt und/ oder verarbeitet.

## Patentansprüche

1. Vorrichtung (1) zur Prüfung von Banknoten (BN), mit einem zeilenförmigen Sensor (5,6,7) und einer zeilenförmigen Lichtquelle (2, 3, 4), bei der die Banknoten (BN) für die Prüfung zwischen dem Sensor (5,6,7) und der Lichtquelle (2, 3, 4) an diesen vorbei bewegt werden, wobei der Sensor (5, 6, 7) durch die Banknoten (BN) transmittiertes Licht der Lichtquelle (2, 3, 4) erfasst, der zeilenförmige Sensor (5,6,7) und die zeilenförmige Lichtquelle (2, 3, 4) jeweils eine Apertur (9) derart aufweisen, dass die Apertur der Lichtquelle (2, 3, 4) gleich oder kleiner der Apertur des Sensors (5,6,7) ist, **dadurch gekennzeichnet, dass**
die Lichtquelle (2, 3, 4) von einem Ulbricht-Zylinder (2) gebildet wird, der einen sich in Richtung des Lichtaustritts erweiternden Kanal (8) mit geneigten, verspiegelten Wänden aufweist.

2. Vorrichtung nach Anspruch 1, **dadurch gekennzeichnet, dass** die Apertur (9) des Sensors (5, 6, 7) und der Lichtquelle (2, 3, 4) von jeweils einem abbildenden System (4 und 5) gebildet werden.

3. Vorrichtung nach Anspruch 2, **dadurch gekennzeichnet, dass** die abbildende Systeme (4 und 5) gleichartig aufgebaut sind, mit gleichartigen Abbildungseigenschaften.

4. Vorrichtung nach Anspruch 2 oder 3, **dadurch gekennzeichnet, dass** die abbildenden Systeme (4 und 5) von Linsen gebildet werden.

5. Vorrichtung nach Anspruch 4, **dadurch gekennzeichnet, dass** die Linsen von linear angeordneten Gradientenlinsen gebildet werden.

6. Vorrichtung nach einem der Ansprüche 1 bis 5, **dadurch gekennzeichnet, dass** die zeilenförmige Lichtquelle (2, 3, 4) entlang zumindest eines Teils ihrer Ausdehnung homogenes Licht aussendet.

7. Vorrichtung nach einem der Ansprüche 1 bis 6, **dadurch gekennzeichnet, dass** auf der Seite der Lichtquelle (2, 3, 4) und auf der Seite des Sensors je ein Polarisator vorgesehen ist, wobei die Polarisatoren parallel orientiert sind.

8. Vorrichtung nach einem der Ansprüche 1 bis 7, **dadurch gekennzeichnet, dass** Mittel für die Öffnung von in den Banknoten (BN) vorhandenen Beschädigungen vorgesehen sind.

9. Vorrichtung nach einem der Ansprüche 1 bis 8, **dadurch gekennzeichnet, dass** die Vorrichtung zur Erkennung von Beschädigungen, insbesondere von Mikrorissen und/oder Mikrolöchern, verwendet wird.

## Claims

1. An apparatus (1) for checking bank notes (BN), having a line-type sensor (5, 6, 7) and a line-type light source (2, 3, 4), wherein the bank notes (BN) are moved for the check between the sensor (5, 6, 7) and the light source (2, 3, 4) past said two, whereby the sensor (5, 6, 7) captures light from the light source (2, 3, 4) transmitted through the bank notes (BN), the line-type sensor (5, 6, 7) and the line-type light source (2, 3, 4) respectively have an aperture (9) such that the aperture of the light source (2, 3, 4) is equal to or smaller than the aperture of the sensor (5, 6, 7),
**characterized in that**
the light source (2, 3, 4) is formed by an Ulbricht cylinder (2) which has a channel (8) broadening in the direction of the light exit and having inclined, mirror-coated walls.

2. The apparatus according to claim 1, **characterized in that** the apertures (9) of the sensor (5, 6, 7) and of the light source (2, 3, 4) are respectively formed by an imaging system (4 and 5).

3. The apparatus according to claim 2, **characterized in that** the imaging systems (4 and 5) are of like structure, with like imaging properties.

4. The apparatus according to claim 2 or 3, **characterized in that** the imaging systems (4 and 5) are formed by lenses.

5. The apparatus according to claim 4, **characterized in that** the lenses are formed by linearly arranged gradient index lenses.

6. The apparatus according to any of claims 1 to 5, **characterized in that** the line-type light source (2, 3, 4) emits homogeneous light along at least a part of its extension.

7. The apparatus according to any of claims 1 to 6, **characterized in that** a polarizer is provided on the side of the light source (2, 3, 4) and on the side of the sensor respectively, the polarizers being oriented parallel.

8. The apparatus according to any of claims 1 to 7, **characterized in that** means are provided for the opening of defects present in the bank notes (BN).

9. The apparatus according to any of claims 1 to 8, **characterized in that** the apparatus is employed for recognizing defects, in particular microtears and/or microholes.

## Revendications

1. Dispositif (1) destiné à contrôler les billets de banque (BN), comportant un capteur (5, 6, 7) en forme de lignes et une source lumineuse (2, 3, 4) en forme de lignes, dans lequel les billets de banque (BN), en vue du contrôle, sont déplacés entre le capteur (5, 6, 7) et la source lumineuse (2, 3, 4) le long de ceux-ci, le capteur (5, 6, 7) enregistrant la lumière de la source lumineuse (2, 3, 4) transmise à travers les billets de banque (BN), le capteur (5, 6, 7) en forme de lignes et la source lumineuse (2, 3, 4) en forme de lignes comportant respectivement une ouverture (9), de telle sorte que l'ouverture de la source lumineuse (2, 3, 4) est égale ou supérieure à l'ouverture du capteur (5, 6, 7), **caractérisé en ce que**
la source lumineuse (2, 3, 4) est formée par un cylindre d'Ulbricht (2), qui comporte un conduit (8) s'élargissant en direction de la sortie de la lumière et ayant des parois inclinées, avec un revêtement réfléchissant.

2. Dispositif selon la revendication 1, **caractérisé en ce que** les ouvertures (9) du capteur (5, 6, 7) et de la source lumineuse (2, 3, 4) sont formées chacune par un système de reproduction (4 et 5).

3. Dispositif selon la revendication 2, **caractérisé en ce que** les systèmes de reproduction (4 et 5) ont une structure similaire avec des propriétés de reproduction similaires.

4. Dispositif selon la revendication 2 ou 3, **caractérisé en ce que** les systèmes de reproduction (4 et 5) sont formés par des lentilles.

5. Dispositif selon la revendication 4, **caractérisé en ce que** les lentilles sont formées par des lentilles à gradient d'indice agencées de manière linéaire.

6. Dispositif selon l'une quelconque des revendications 1 à 5, **caractérisé en ce que** la source lumineuse (2, 3, 4) en forme de lignes émet une lumière homogène le long d'au moins une partie de son extension.

7. Dispositif selon l'une quelconque des revendications 1 à 6, **caractérisé en ce que** sur le côté de la source lumineuse (2, 3, 4) et sur le côté du capteur est prévu respectivement un polarisateur, lesdits polarisateurs étant orientés parallèlement.

8. Dispositif selon l'une quelconque des revendications 1 à 7, **caractérisé en ce qu'**il est prévu des moyens pour l'ouverture de dommages présents dans les billets de banque (BN).

9. Dispositif selon l'une quelconque des revendications 1 à 8, **caractérisé en ce que** ledit dispositif est utilisé pour détecter des dommages, en particulier des microfissures et/ou des microtrous.
